# EUROPÄISCHE PATENTSCHRIFT

(11) **EP 3 292 249 B1**
(45) Veröffentlichungstag und Bekanntmachung des Hinweises auf die Patenterteilung: **08.12.2021**
(21) Anmeldenummer: 16728583.2
(22) Anmeldetag: 03.05.2016
(51) Int. Cl.: E02F 3/34, E02F 3/43, E02F 3/627, E02F 3/38

(54) **AUSLEGER FÜR EIN NUTZFAHRZEUG**
CANTILEVER FOR A UTILITY VEHICLE
FLÈCHE PORTE-OUTIL POUR UN VÉHICULE UTILITAIRE

(30) Priorität: 04.05.2015 AT 2672015
(43) Veröffentlichungstag der Anmeldung: 14.03.2018
(73) Patentinhaber: Hauer, Ronald, 3125 Statzendorf (AT)
(72) Erfinder: HAUER, Ronald, 3125 Statzendorf (AT); STUPHANN, Andreas, 3202 Hofstetten (AT)
(74) Vertreter: Beer & Partner Patentanwälte KG
(86) Internationale Anmeldenummer: PCT/AT2016/000052
(87) Internationale Veröffentlichungsnummer: WO 2016/176699

(56) Entgegenhaltungen:
- EP-A2- 1 903 147
- DE-A1- 10 047 210
- DE-B- 1 230 359
- US-A- 2 645 369
- US-A- 5 688 101
- US-A1- 2005 241 193

## Beschreibung

Die Erfindung betrifft einen Ausleger, insbesondere für ein Nutzfahrzeug, mit einem Holm, der um eine hintere Fixachse drehbar mit einer Befestigungsvorrichtung für ein Fahrzeug verbunden ist, einem Werkzeughebel, der um eine vordere Fixachse drehbar mit dem Holm verbunden ist, einem Umlenkdreieck, das um eine mittlere Fixachse drehbar mit dem Holm verbunden ist, einer hinteren Strebe , die um eine erste Strebenschwenkachse drehbar mit der Befestigungsvorrichtung und um eine zweite Strebenschwenkachse drehbar mit dem Umlenkdreieck verbunden ist, und mit einer vorderen Strebe, die um eine dritte Strebenschwenkachse drehbar mit dem Umlenkdreieck und um eine vierte Strebenschwenkachse drehbar mit dem Werkzeughebel verbunden ist, wobei die hintere und die mittlere Fixachse eine erste Ebene aufspannen und die hintere Strebe die erste Ebene schneidet, wobei die mittlere und die vordere Fixachse eine zweite Ebene aufspannen und die vordere Strebe die zweite Ebene schneidet, und wobei der Holm einen Knick aufweist.

Aus der US 5 688 101 A ist ein derartiger Ausleger bekannt, bei dem die zweite und dritte Strebenschwenkachse bezüglich der mittleren Fixachse des Umlenkdreiecks auf der Innenseite des Knicks am Umlenkdreieck angeordnet sind. Ein derartiger Ausleger, der allerdings zwei gegensätzlich ausgerichtete Knicke aufweist, ist weiters aus der US 2 645 369 A bekannt. Bei beiden bekannten Auslegern kommt es zu einem insgesamt relativ großen Platzbedarf.

Üblicherweise als Parallellenker ausgeführten Ausleger sind auch aus der EP 1 903 147 A bekannt. In der Regel werden zwei solche Ausleger nebeneinander und miteinander verbunden an einem Fahrzeug montiert und bewegen ein an den Auslegern befestigtes Werkzeug. Neben einer möglichst akkuraten Steuerung gibt es dabei weitere Bestrebungen, um solche Ausleger zu verbessern. Zum einen soll das Sichtfeld einer Bedienungsperson möglichst wenig eingeschränkt werden, zum anderen soll der Ausleger möglichst sicher betrieben werden können. Beides lässt sich dadurch bewerkstelligen, dass möglichst viele Elemente des Auslegers unter einer Verkleidung verborgen werden. So kann zu Verschleiß führende Verschmutzung der beweglichen Teile des Auslegers vermindert werden. Zusätzlich sind viele bewegliche Teile, welche sonst eine potentielle Verletzungsgefahr darstellen, nicht mehr einfach zugänglich. Allerdings nimmt bei einer herkömmlichen Anordnung der Elemente eines Parallellenkers die Verkleidung einen großen Teil des Sichtfeldes einer Bedienungsperson ein, was zum einen den Komfort bei der Bedienung stark einschränkt und zum anderen ein neues Sicherheitsrisiko schafft, da die Bedienungsperson ihr Umfeld nicht mehr überblicken kann.

Einen Lösungsansatz, um den Ausleger schlanker zu gestalten, und so das Sichtfeld der Bedienperson freier zu gestalten, liefert die EP 1 903 147 A. Dabei wird eine Strebe des Auslegers so gebogen, dass der Mittelbereich der Strebe zu einem großen Teil weiter in den Holm hinein versetzt wird. Dies hat allerdings den Nachteil, dass die Strebe, welche durch diese Form geschaffene Knickstellen bzw. eine Krümmung aufweist, an Stabilität verliert. Dies muss durch eine massivere Gestaltung der Strebe kompensiert werden, was sowohl die Herstellung teurer gestaltet, als auch durch ein höheres Gewicht ein höheres Gewicht verursacht.

Der Erfindung liegt daher die Aufgabe zu Grunde, die oben beschriebenen Nachteile zu überwinden und eine platzsparende, dabei robuste und wirtschaftliche Möglichkeit für Ausleger der eingangs genannten Art zur Verfügung zu stellen.

Gelöst wird diese Aufgabe erfindungsgemäß durch einen Ausleger mit den Merkmalen des Anspruchs 1.

Durch diese nicht-parallele, sondern "kreuzweise" Anordnung kann sehr viel Platz gespart werden, wobei die hintere Strebe weniger stark gebogen werden muss. Dabei fungiert der Holm gleichzeitig als Verkleidung und Träger für die Fixachsen. So sind lediglich die Streben erforderlich, welche um bewegliche Achsen schwenken. Dies spart Platz und eliminiert gleichzeitig die Notwendigkeit einer parallelen Anordnung. In einer bevorzugten Ausführungsform sind daher die Streben im Wesentlichen innerhalb des Holmes angeordnet.

Im Stand der Technik wird bei Auslegern, die einen Knick aufweisen, das Umlenkdreieck im Bereich des Knickes und mit der (mittleren) Fixachse zur Außenseite des Knicks ausgerichtet angeordnet. Bei der Erfindung wird das Kreuzen dadurch herbeigeführt, dass das Umlenkdreieck invers angeordnet wird. Dementsprechend weist der Holm einen Knick auf, die mittlere Fixachse des Umlenkdreiecks ist im Bereich der Innenseite des Knicks angeordnet und die zweite und dritte Strebenschwenkachse sind davon entfernt angeordnet.

In einer bevorzugten Weiterbildung der Erfindung weist die vordere Strebe einen Werkzeugantrieb auf, durch welchen die Länge der Strebe veränderbar ist, um den Werkzeughebel zu bewegen. Selbstverständlich sind auch Ausführungsformen ohne einen Werkzeugantrieb denkbar. In diesem Fall wird das Werkzeug, wie von Parallellenkern bekannt, bewegt. In einer weiteren bevorzugten Ausführungsform der Erfindung ist für das Bewegen am Werkzeughebel ein mit einem Werkzeug verbindbarer Werkzeuglenker angeordnet.

Um den Werkzeughebel und den damit verbundenen Werkzeuglenker einfach zugänglich zu gestalten, ist in einer weiteren bevorzugten Ausführungsform der Werkzeughebel im Wesentlichen zur Hälfte außerhalb und zur Hälfte innerhalb des Holms angeordnet.

Weitere bevorzugte Ausführungsformen der Erfindung sind Gegenstand der übrigen Unteransprüche.

Nachstehend wird ein bevorzugtes Ausführungsbeispiel der Erfindung anhand der Zeichnungen näher beschrieben. Es zeigt:
- Fig. 1: einen Schnitt durch einen Ausleger 1 mit einem Werkzeug 2 und
- Fig. 2: den Ausleger mit die Erfindung schematisiert darstellenden Verbindungslinien und Längsachsen.

Der in Fig. 1 gezeigte Ausleger 1 mit einem Werkzeug 2 weist einen Holm 3 auf, der sowohl als Träger für verschiedene Elemente des Auslegers dient als auch als Verkleidung des Auslegers. Der Holm 3 ist um eine hintere Fixachse 4 drehbar mit einer Befestigungsvorrichtung 5 verbunden. Mit der Befestigungsvorrichtung 5 kann der Ausleger 1 an einem Fahrzeug befestigt werden. Selbstverständlich sind auch Ausführungsformen denkbar, bei denen die Befestigungsvorrichtung 5 ein integraler Bestandteil des Nutzfahrzeugs ist. Am anderen Ende des Holms 3 ist ein Werkzeughebel 6 um eine vordere Fixachse 7 drehbar mit dem Holm 3 verbunden. In einem Mittelbereich des Holms 3 ist ein Umlenkdreieck 8 angeordnet. Das Umlenkdreieck 8 ist um eine mittlere Fixachse 9 drehbar mit dem Holm 3 verbunden. Eine hintere Strebe 11 ist um eine erste Strebenschwenkachse 12 drehbar mit der Befestigungsvorrichtung 5 und um eine zweite Strebenschwenkachse 13 drehbar mit dem Umlenkdreieck 8 verbunden. Eine vordere Strebe 14 ist um eine dritte Strebenschwenkachse 15 drehbar mit dem Umlenkdreieck 8 und um eine vierte Strebenschwenkachse 16 drehbar mit dem Werkzeughebel 6 verbunden. In der dargestellten Ausführungsform weist die vordere Strebe 14 einen Werkzeugantrieb 17 auf, über welchen die Länge der vorderen Strebe 14 verändert werden kann. So kann über den Werkzeughebel 6 die Stellung des Werkzeugs 2 verändert werden. In der dargestellten Ausführungsform ist hierfür ein Werkzeuglenker 18 mit dem Werkzeughebel 6 um eine Lenkerschwenkachse 19 drehbar verbunden. Um den Holm 3 gegenüber dem Fahrzeug bzw. der Befestigungsvorrichtung 5 zu bewegen, ist ein Hebeantrieb 21 vorgesehen.

Man erkennt, dass die hintere Fixachse 4 in der dargestellten Orientierung des Auslegers 1 oberhalb der ersten Strebenschwenkachse 12 und die mittlere Fixachse 9 unterhalb der zweiten Strebenschwenkachse 13 liegt. Dies ergibt sich dadurch, dass das Umlenkdreieck 8 im Gegensatz zum Stand der Technik invers im Holm 3 angeordnet ist. So befindet sich das Umlenkdreieck 8 zwar, wie auch im Stand der Technik üblich, im Bereich eines Knicks 22 des Holmes 3. Allerdings ist die mittlere Fixachse des Umlenkdreiecks 8 im Bereich einer Innenseite des Knicks 22 angeordnet.

Die grundsätzliche, erfindungsgemäße, kreuzweise Anordnung der Streben mit Bezug zu den Fixachsen wird näher in Fig. 2 illustriert. Von der hinteren und vorderen Strebe 11, 14 sind jeweils durch punktierte Linien 23, 24 symbolisch dargestellte Längsachsen der Streben 11, 14 gezeigt. Weiters sind strichpunktierte Verbindungslinien 25, 26 zwischen den Fixachsen 4, 7, 9 eingezeichnet. Dabei zeigt eine hintere strichpunktierte Verbindungslinie 25 symbolisch eine durch die hintere Fixachse 4 und die mittlere Fixachse 9 aufgespannte erste Ebene. Eine vordere strichpunktierte Linie 26 zeigt symbolisch eine durch die mittlere Fixachse 9 und die vordere Fixachse 7 aufgespannte zweite Ebene.

Man erkennt, dass die durch die hintere punktierte Linie 23 dargestellte hintere Strebe 11 die erste Ebene schneidet, und dass die vordere Strebe 14, welche durch die vordere punktierte Linie 24 symbolisch dargestellt wird, die zweite Ebene schneidet.

## Patentansprüche

1. Ausleger (1), insbesondere für ein Nutzfahrzeug, mit
- einem Holm (3), der um eine hintere Fixachse (4) drehbar mit einer Befestigungsvorrichtung (5) für ein Fahrzeug verbunden ist,
- einem Werkzeughebel (6), der um eine vordere Fixachse (7) drehbar mit dem Holm (3) verbunden ist,
- einem Umlenkdreieck (8), das um eine mittlere Fixachse (9) drehbar mit dem Holm (3) verbunden ist,
- einer hinteren Strebe (11), die um eine erste Strebenschwenkachse (12) drehbar mit der Befestigungsvorrichtung (5) und um eine zweite Strebenschwenkachse (13) drehbar mit dem Umlenkdreieck (8) verbunden ist,
und mit einer vorderen Strebe (14), die um eine dritte Strebenschwenkachse (15) drehbar mit dem Umlenkdreieck (8) und um eine vierte Strebenschwenkachse (16) drehbar mit dem Werkzeughebel (6) verbunden ist, wobei
- die hintere und die mittlere Fixachse (4, 9) eine erste Ebene aufspannen und die hintere Strebe (11) die erste Ebene schneidet, wobei
- die mittlere und die vordere Fixachse (9, 7) eine zweite Ebene aufspannen und die vordere Strebe (14) die zweite Ebene schneidet, und wobei
- der Holm (3) einen Knick (22) aufweist,
**dadurch gekennzeichnet,**
- **dass** die mittlere Fixachse (9) des Umlenkdreiecks (8) im Bereich der Innenseite des Knicks (22) angeordnet ist
- und **dass** die zweite und dritte Strebenschwenkachse (13, 15) davon entfernt angeordnet sind.

2. Ausleger (1) nach Anspruch 1, **dadurch gekennzeichnet, dass** die vordere Strebe (14) einen Werkzeugantrieb (17) aufweist, durch welchen die Länge der Strebe (14) veränderbar ist.

3. Ausleger (1) nach Anspruch 1 oder 2, **dadurch gekennzeichnet, dass** die Streben (11, 14) im Wesentlichen innerhalb des Holmes (3) angeordnet sind.

4. Ausleger (1) nach einem der Ansprüche 1 bis 3, **dadurch gekennzeichnet, dass** das Umlenkdreieck (8) innerhalb des Holmes (3) angeordnet ist.

5. Ausleger (1) nach einem der Ansprüche 1 bis 4, **dadurch gekennzeichnet, dass** der Werkzeughebel (6) im Wesentlichen zur Hälfte außerhalb und zur Hälfte innerhalb des Holms (3) angeordnet ist.

6. Ausleger (1) nach einem der Ansprüche 1 bis 5, **dadurch gekennzeichnet, dass** am Werkzeughebel (6) ein mit einem Werkzeug verbindbarer Werkzeuglenker (18) angeordnet ist.

7. Fahrzeug, insbesondere Nutzfahrzeug, **dadurch gekennzeichnet, dass** das Fahrzeug wenigstens einen Ausleger (1) nach einem der Ansprüche 1 bis 6 aufweist.

8. Fahrzeug nach Anspruch 7, **dadurch gekennzeichnet, dass** das Fahrzeug zwei, vorzugsweise miteinander verbundene, Ausleger (1) aufweist.

## Claims

1. Boom (1), in particular for a utility vehicle, having
- a spar (3) which is connected rotatably about a rear fixed axis (4) to a fastening device (5) for a vehicle,
- a tool lever (6) which is connected rotatably about a front fixed axis (7) to the spar (3),
- a deflection triangle (8) which is connected rotatably about a central fixed axis (9) to the spar (3),
- a rear strut (11) connected rotatably about a first strut pivot axis (12) to the fastening device (5) and connected rotatably about a second strut pivot axis (13) to the deflection triangle (8),
and with a front strut (14) which is connected rotatably about a third strut pivot axis (15) to the deflection triangle (8) and connected rotatably about a fourth strut pivot axis (16) to the tool lever (6), wherein
- the rear and the middle fixed axes (4, 9) span a first plane and the rear strut (11) intersects the first plane, wherein
- the central and front fixed axes (9, 7) span a second plane and the front strut (14) intersects the second plane, and wherein
- the spar (3) has a bend (22),
**characterized in that**
- the central fixed axis (9) of the deflection triangle (8) is arranged in the region of the inner side of the bend (22)
- and **in that** the second and third strut pivot axes (13, 15) are arranged remote therefrom.

2. Boom (1) according to claim 1, **characterized in that** the front strut (14) has a tool drive (17) by means of which the length of the strut (14) can be changed.

3. Boom (1) according to claim 1 or 2, **characterized in that** the struts (11, 14) are arranged essentially within the spar (3).

4. Boom (1) according to one of claims 1 to 3, **characterized in that** the deflection triangle (8) is arranged within the spar (3) .

5. Boom (1) according to one of claims 1 to 4, **characterized in that** the tool lever (6) is arranged essentially half outside and half inside the spar (3).

6. Boom (1) according to one of claims 1 to 5, **characterized in that** a tool link (18) which is connectable to a tool is arranged on the tool lever (6).

7. Vehicle, in particular utility vehicle, **characterized in that** the vehicle has at least one boom (1) according to one of claims 1 to 6.

8. Vehicle according to claim 7, **characterized in that** the vehicle has two booms (1) that are preferably connected to one another.

## Revendications

1. Potence (1), en particulier pour un véhicule utilitaire, comportant
- un longeron (3) qui est relié à un dispositif de fixation (5) pour un véhicule de manière rotative autour d'un axe fixe arrière (4),
- un levier d'outil (6) qui est relié au longeron (3) de manière rotative autour d'un axe fixe avant (7),
- un triangle de déviation (8) qui est relié au longeron (3) de manière rotative autour d'un axe fixe central (9),
- un tirant arrière (11) qui est relié au dispositif de fixation (5) de manière rotative autour d'un premier axe de pivotement de tirant (12) et au triangle de déviation (8) de manière rotative autour d'un deuxième axe de pivotement de tirant (13),
et comportant un tirant avant (14) qui est relié au triangle de déviation (8) de manière rotative autour d'un troisième axe de pivotement de tirant (15) et au levier d'outil (6) de manière rotative autour d'un quatrième axe de pivotement de tirant (16), dans lequel
- les axes fixes arrière et central (4, 9) définissent un premier plan et le tirant arrière (11) coupe le premier plan, dans lequel
- les axes fixes central et avant (9, 7) définissent un deuxième plan et le tirant avant (14) coupe le deuxième plan, et dans lequel
- le longeron (3) présente un coude (22),
**caractérisé en ce que**
- l'axe fixe central (9) du triangle de déviation (8) est disposé dans la zone du côté intérieur du coude (22)
- et que les deuxième et troisième axes de pivotement de tirant (13, 15) sont disposés à distance de celui-ci.

2. Potence (1) selon la revendication 1, **caractérisé en ce que** le tirant avant (14) présente un entraînement d'outil (17) au moyen duquel la longueur du tirant (14) peut être modifiée.

3. Potence (1) selon la revendication 1 ou 2, **caractérisé en ce que** les tirants (11, 14) sont disposés sensiblement à l'intérieur du longeron (3).

4. Potence (1) selon l'une des revendications 1 à 3, **caractérisé en ce que** le triangle de déviation (8) est disposé à l'intérieur du longeron (3).

5. Potence (1) selon l'une des revendications 1 à 4, **caractérisé en ce que** le levier d'outil (6) est disposé sensiblement pour moitié à l'extérieur et pour moitié à l'intérieur du longeron (3) .

6. Potence (1) selon l'une des revendications 1 à 5, **caractérisé en ce qu'**une barre de liaison d'outil (18) pouvant être reliée à un outil est disposée sur le levier d'outil (6).

7. Véhicule, en particulier véhicule utilitaire, **caractérisé en ce que** le véhicule présente au moins une potence (1) selon l'une des revendications 1 à 6.

8. Véhicule selon la revendication 7, **caractérisé en ce que** le véhicule présente deux potences (1), de préférence reliés l'un à l'autre.
